# EUROPÄISCHE PATENTANMELDUNG

(11) **EP 0 267 458 A1**
(43) Veröffentlichungstag der Anmeldung: **18.05.1988**
(21) Anmeldenummer: 87115211.2
(22) Anmeldetag: 17.10.1987
(51) Int. Cl.: B65B 39/00

(54) **Düse mit mindestens einer verschliessbaren Düsenöffnung**

(30) Priorität: 29.10.1986 SE 8604611
(71) Anmelder: PKL Verpackungssysteme GmbH, 40476 Düsseldorf (DE)
(72) Erfinder: Trygg, Lars Erik, S-770 13 Grangärde (SE)

(57) **Zusammenfassung**

Düse mit mindestens einer verschliessbaren Düsenöffnung (10), besonders eine Abfülldüse (5) für Abfüllmaschinen u ä für flüssige und Stücken enthaltende Erzeugnisse. Die Düse umfasst einen als einen Kolben (9) ausgebildeten Ventilkörper, der zwischen einer zurückgezogenen Lage, in der die Öffnung freigegeben wird, und einer vorgeschobenen Lage, in der der Kolben in die Öffnung (10) hineinragt und dieselbe vollständig verschliesst, hin- och und herbewegbar ist. Um einen guten Sitz zwischen Kolben (9) und Düsenöffnung (10) immer aufrechterhalten zu können und eine genaue Führung des Kolbens zu erreichen, um diese in die Öffnung genau einführen zu können, umfasst die Düse eine Kolbenführung mit mindestens zwei Führungsflächen, die mit zwei im wesentlichen gegenüberliegenden Flächen am Kolben zusammenwirken, und der Kolben (9) ist in axialer Richtung geteilt oder geschlitzt und umfasst Vorspannungsglieder (13), um die Kolbenhälften von einander zum dichtenden Abstützen an den Wänden der Düsenöffnung (10) wegzupressen.

## Beschreibung

Die vorliegende Erfindung bezieht sich auf eine Düse mit mindestens einer verschliessbaren Düsenöffnung, besonders eine Abfülldüse für Abfüllmaschinen u ä für flüssige Erzeugnisse, mit einem als Kolben ausgebildeten Ventilkörper, der zwischen einer zurückgezogenen Lage, in der die Öffnung freigegeben wird, und einer vorgeschobenen Lage, in der der Kolben in die Öffnung hineinragt und dieselbe vollständig verschliesst, hin- und herbewegbar ist.

Düsen dieser Art werden u a in Maschinen zum Abfüllen von Suppen, Cremen, Fruchtkompotten, Saucen u ä verwendet, die Stücke von Früchten, Gemüse oder Fleisch enthalten können, in Verpackungen, welche in schneller Taktfolge auf einem unter der Düsenöffnung liegenden Förderband gefördert werden. Da es sich um Lebensmittel handelt werden grosse Anforderungen auf Hygiene gestellt und die Düsen müssen in regelmässigen Abständen sterilisiert werden. In folge dessen und auch dadurch, dass die Umgebung der Düse ziehmlich aggressiv sein kein, u a wegen Fruchtsäuren, werden die Teile vorbekannter Düsen aus nichtrostendem Stahl hergestellt.

Da die Erzeugnisse, die abgefüllt werden sollen, in verschiedenen Fällen ziehmlich grosse Stücke und auch Stücke aus langfibrigen Produkten umfassen können, die in Verbindung mit der Abfüllung abgeschnitten werden müssen, ist es erforderlich, dass man einen sehr engen Sitz zwischen dem kolbenförmigen Ventilkörper und der Düsenöffnung aufrechterhalten kann,um eine wirkungsvolle Schneidefunktion zwischen diesen Teilen zu erhalten. Dieser enge Sitz bewirkt dass der Kolben während der Sterilisationsprozesse wegen Materialdehnung bei den erhöhten Temperaturen in der Düsenöffnung bzw vorhandenen Führungen sitzen bleibt, um erst nach Absinken der Temperatur bis im wesentlichen normaler Betriebstemperatur wieder beweglich zu werden.

Dieses kann möglicherweise akzeptiert werden, solange die Sterilisation während Standzeiten durchgeführt werden kann. In letzter Zeit sind Maschinen entwickelt worden, bei denen es gewünscht wird, dass der Kolben auch während der Sterilisationsprozesse beweglich sein soll, was bei den früheren Kolbenkonstruktionen und Materialwahlen unmöglich ist, wenn gleichzeitig der zur wirkungsvollen Schneidefunktion erforderliche enge Sitz beibehalten werden soll.

Die Hauptaufgabe vorliegender Erfindung ist eine Düse obengenannter Art zu beschaffen, die under Vermeidung von den erwähnten Nachteilen u a die Vorteile einer sehr wirkungsvollen Schneidefunktion mit einer Möglichkeit des Kolbens sich auch während der Sterilisationsprozesse zu bewegen kombiniert. Diese Aufgabe wird gemäss der Erfindung im allgemeinen dadurch erreicht, dass der Kolben derart ausgebildet wird, dass derselbe sich selbsttätig in seinen Dimensionen an die aktuelle Dimension der Düsenöffnung und Kolbenführungen anpasst.

Eine Düse der einleitend erwähnten Art wird deshalb gemäss vorliegender Erfindung durch eine Führung für den Kolben gekennzeichnet, mit mindestens zwei Führungsflächen, die zur genauen Führung des Kolbens in die Düsenöffnung hinein mit zwei im wesentlichen gegenüberliegenden Flächen am Kolben zusammenwirken, dass der Kolben in axialer Richtung geteilt oder geschlitzt ist und dass Vorspannungsglieder angeordnet sind, um die Kolbenhälften von einander zum dichtenden Abstützen an den Wänden der Düsenöffnung wegzupressen.

Die präzise Führung bewirkt dass der Kolben mit hoher Präzision in die Düsenöffnung im wesentlichen ohne Spiel zum erhalten von einer guten Schneidwirkung eingeführt werden kann, wobei die Vorspannungsglieder bewirken, dass die Dimension des Kolbens sich an die Führung bzw die Düsenöffnung im wesentlichen unabhängig von Temperaturbewegungen und Verschleiss anpasst. Es ist zweckmässig, dass der Kolben in einer axialen Ebene geteilt oder geschlitzt ist, die sich zwischen den genannten, einander gegenüberliegenden und mit den genannten Führungsflächen zusammenwirken den Flächen des Kolbens erstrecken. Dabei haben bevorzugt die Führungsflächen dieselbe Form wie die Wände der Düsenöffnung und übergehen stufenlos in dieselben.

Bei einer bevorzugten Ausführungsform umfasst die Führung eine den Kolben umschliessende und sich an die Düsenöffnung anschliessende Führungshülse, deren Wände mit durch den Kolben in der vorgeschobenen Lage desselben verschliessbaren Öffnungen ausgebildet sind, und ein Dichtungselement ist vorgesehen, um Leckage durch die Düsenöffnung durch die Trennung bzw den Schlitz des Kolbens in der vorgeschobenen Lage des Kolbens zu verhindern.

Zweckmässigerweise umfasst das Dichtungselement eine zwischen den Kolbenhälften angeordnete Gummidichtung, die sich genau an die Form der äusseren Begrenzungsflächen des Kolbens anschliesst, mindestens am ausserhalb der Führung liegenden Teil des Kolbens. Das Dichtungselement kann die Form einer Gummischeibe mit lagebestimmenden Vorsprüngen haben, die mit entsprechenden Ausnehmungen in den Kolbenhälften zusammenwirken. Um zurückbleibende Tropfen an der vorderen Stirnseite des Kolbens zu vermeiden, kann die Gummischeibe am äusseren Ende des Kolbens mit einem dickeren Abschnitt ausgebildet sein, der in eine oder mehrere ausserhalb der Stirnseite des Kolbens hervorspringende Spitzen übergeht.

Beim Benutzen eines Kolbens, dessen vordere Ende geschlitzt ist, kann das Dichtungselement als ein Gummiring ausgebildet sein, der den hinteren, nicht-geschlitzten Teil des Kolbens umschliesst und in der vorgeschobenen Lage des Kolbens mit einer hülsenformigen Kolbenführung dichtend zusammenwirkt. Die den Kolbenhälften beaufschlagenden Vorspannungsglieder umfassen bevorzugt ein zwischen den Kolbenhälften angeordnetes federndes Element.

Die Erfindung wird unten näher beschrieben anhand der als Beispiele in der beigelegten Zeichnung gezeigten Ausführungsformen.
Fig 1 zeigt schematisch eine Abfüllmaschine, teilweise im Schnitt, mit einer Düse gemäss der Erfindung.
Fig 2 ist eine Detailabbildung der Düse gemäss Fig 1.
Fig 3 ist ein Schnitt durch den Düsenkolben.
Fig 4 zeigt ein beim Kolben gemäss Fig 3 verwendetes Dichtungselement.
Fig 5 ist ein Schnitt durch den Kolben gemäss Fig 3 längs der Linie V-V.
Fig 6 ist ein Schnitt durch eine abgeänderte Ausführungsform eines Düsenkolbens.
Fig 7 zeigt die Düse gemäss der Erfindung mit einem Kolben gemäss Fig 6 während eines Arbeitshubes.

Fig 1 zeigt sehr schematisch das Prinzip einer Abfüllmaschine in der eine Düse gemäss der Erfindung zur Verwendung kommt. Mit 1 wird dabei ein Behälter für ein Erzeugnis bezeichnet, das in Verpackungen 2 abgefüllt werden soll, die in schneller Taktfolge auf einem unter der Abfüllmaschine laufenden Band gefördert werden. Das Erzeugnis kann z B aus Fruchtkompotten mit Fruchtstücken oder Suppen mit Fleischstücken bestehen. Mit 3 ist dabei ein Ventil bezeichnet, das in der gezeigten schematischen Ausführungsform durch eine Betätigungsstange 4 mit dem Kolben in einer Düse 5 gemäss der Erfindung verbunden ist. Die Stange 4 wird durch Ausnutzen eines Betätigungszylinders 6 nach oben und nach unten bewirkt. Mit 7 ist ein anderer Zylinder bezeichnet, der einen Dosierkolben 8 beaufschlagt.

Das Arbeitsprinzip dieser Abfüllmaschine ist wie folgt. Wenn die Kolbenstange sich nach unten bewegt, werden die Auslassöffnungen der Düse 5 verschlossen und danach wird das Ventil 3 geöffnet und der Kolben 8 beginnt seine Bewegung nach links in der Figur, und dieses bedeutet,dass eine von der Bewegung des Kolbens 8 bestimmte Menge des im Behälter 1 befintlichen Erzeugnisses aus dem Behälter ausgesaugt wird. Danach wird die Stange 4 nach oben bewegt, so dass das Ventil 3 die Auslassöffnung des Behälters 1 verschliesst, wonach die Auslassöffnungen der Düse 5 freigegeben werden und der Kolben 8 seine Bewegung nach rechts in der Figur anfängt. Dabei wird eine durch die Bewegung des K olbens 8 bestimmte Menge des Erzeugnisses in die jeweilige, unter der Düse 5 befintlichen Verpackung 2 abgefüllt werden.

Diese Arbeitsschritte müssen in schneller Taktfolge und genau synchron mit der Förderung der Verpackungen 2 durchgeführt werden, und zwar derart, dass sämtliche Verpackungen mit der genau richtigen Menge und ohne Vergiessen gefüllt werden, das die Verpackungen bekleckern kann, und ein späteres hermetisches Verschliessen derselben unmöglich machen kann. Unter anderem dürfen keine halbabgeschnittene Produktstücke unter der Düse herabhängen oder Tropfen von den letztgenannten freigegeben werden, die auf die Verpackung herunterfallen können.

Wie oben erwähnt wird deshalb ein sehr enger Sitz zwischen den in der Düse 5 eingehenden kolbenförmigen Ventilkörpern 9, siehe Fig 2, und zugeordneten Düsenöffnungen 10 in der Bodenplatte 12 des zylinderförmigen Düsengehäuses 11 gefordert.

Um so einen engen Sitz unabhängig von dem Verschleiss der Kolben 9 und der Wände der Öffnungen 10 zu erreichen, und ohne Probleme infolge der Temperaturausdehnungen zu verursachen, kann der Kolben 9 gemäss vorliegender Erfindung in zwei Hälften geteilt sein, siehe Fig 3, welche Hälften mit einer Vorspannungskraft belastet sind, im vorliegenden Beispiel durch eine Feder 13, die die Kolbenhälften in Richtung von einander und zum abstützen an den Begrenzungswänden der Öffnungen 10 pressen. Die Dimensionen so eines geteilten Kolbens 9 werden sich an die Dimensionen der Öffnungen 10 anpassen.

Um zu erlauben, dass so ein Kolben mit grosser Präzision und hoher Geschwindigkeit in die Öffnungen 10 heruntergeführt werden können, ist jedoch eine sehr genaue Führung der Kolbenbewegung erforderlich. Gemäss vorliegender Erfindung kann dieses, wie in Fig 2 gezeigt wird, unter Verwendung von zylinderförmigen Führungen 14 bewirkt werden, welche Führungen genau dasselbe Innenmass haben wie die Öffnungen 10, welche Führungsflächen stufenlos in die Wände der Öffnungen 10 übergehen. Die Kolben 9 kommen dabei auch an den Innenwänden der Führungen 14 abzudichten, und um ein Auspressen des Erzeugnisses durch die Öffnungen 10 zu ermöglichen, sind die zylinderförmigen Führungen 14 mit Öffnungen 15 an ihren unteren Teilen versehen. Im gezeigten Beispiel ist jede Führung 14 mit zwei entgegengesetzten Öffnungen 15 versehen. Diese Öffnungen werden von den Kolben 9 zugeschlossen, wenn diese in die Öffnungen 10 in der Platte 12 hineinfahren.

Unmittelbar oberhalb der Öffnungen 10 bilden die Führungen 14 somit zwei gekrümmte Führungsflächen die mit zwei entgegengesetzten Flächen des entsprechenden Kolbens 9 zusammenwirken, wobei da die Führungsflächen stufenlos in die Öffnung 10 übergehen keine Gefahr für Fehlzentrierung der Kolben relativ der Öffnungen 10 vorliegt. Im Hinblick auf die Abdichtung empfiehlt es sich, dass jeder Kolben 9 in einer axialen Ebene geteilt ist, die sich zwischen den erwähnten entgegengesetzten und in den Öffnungen 10 stufenlos übergehenden Führungsflächen erstrecken.

Um Leckage durch die Düsenöffnung durch die Trennung zwischen den Kolben zu verhindern, ist es dabei genügend eine Dichtung zwischen den Kolbenhälften über dem sich oberhalb der Führungen 14 erstreckenden Teil zu bewirken. In Fig 4 ist ein zweckmässiges Dichtungselement in Form von einer Gummischeibe 16 gezeigt, die zur Anbringung zwischen den Kolbenhälften vorgesehen und mit so einer Breite ausgebildet ist, dass sie sich an den Aussenprofil des Kolbens 9 genau anschliesst, siehe den Schnitt in Fig 5. Die Gummischeibe ist mit lagebestimmenden Vorsprüngen 17 ausgebildet, die mit entsprechenden Ausnehmungen in der jeweiligen Kolbenhälfte zusammenwirken, und hat eine Öffnung 18 für die Feder 13.

Als Alternative zu einer ganzen Gummischeibe 16 kann man z B eine in Nuten in den Kolbenhälften fixierte und z B rahmenförmige Gummileiste verwenden, die sich den Kanten der Kolbenhälften entlang erstreckt. So eine Gummileiste oder die gezeigte Gummischeibe erfüllt fer ner eine andere wesentliche Funktion, und zwar als Stossdämpfer. Wenn ein Kolben 9 mit hoher Geschwindigkeit in die entsprechende Öffnung 10 unter gleichzeitigem Abschneiden eines Fleischwürfels o ä vorgeschoben werden soll, wird eine radial nach innen gerichtete Kraft erhalten, die die Kolbenhälften gegen die Wirkung der Feder 13 in gewissem Masse zusammenpresst. Es kann ungeeignet sein, die Feder 13 derart abzumessen, dass sie so eine durch einen Stoss verursachte Bewegung nach innen der Kolbenhälften widersteht. Dabei dient jedoch die Gummischeibe bzw die Gummileiste als ein effektiver Stossdämpfer, der die Kolbenhälften dämpft und eine übertriebene Zusammenpressung derselben verhindert. Gegebenenfalls ist es möglich, die Feder 13 durch ein Dichtungselement aus Gummi ganz zu ersetzen oder dieses mit einzelnen Kissen aus elastischem Gummimaterial auszubilden oder zu versehen, was dieselbe Wirkung wie die der Feder 13 bewirkt. Das Gummimaterial kann verschiedene Federcharakteristik aufweisen, wenn es für Stösse bzw langsam wirkende Kräfte ausgesetzt wird.

Der Kolben 9 braucht nicht ganz geteilt zu sein sondern kann mit einem Schlitz versehen sein, der sich über nur einem Teil der Länge des Kolbens erstreckt, vorausgesetzt dass die durch den Schlitz getrennten Hälften sich etwas gegenüber einander bewegen können. Beim Benutzen so eines Kolbens kann man, falls gewünscht, anstatt eines zwischen den Kolbenhälften angeordneten Dichtungselementes eine O-ringdichtung o ä benutzen, die in einer Nut ringsum den nicht-geschlitzten Teil des Kolbens läuft, so dass die Dichtung am unteren Todpunkt des Kolbens zum Zusammenwirken mit der zugeordneten Führung 14 kommt.

Es ist sehr wichtig, dass das vom Kolben 9 ausgepresste Produkt die Stirnseite des Kolbens in der Endlage verlässt, so dass kein Tropfen hängen bleibt. Wegen der schnellen Bewegung des Kolbens bei der Umdrehung, stellt dieses normalerweise kein Problem dar. Gewisse sehr klebrige oder anhaftende Produkte können jedoch Probleme in dieser Hinsicht verursachen. Um damit fertig zu werden, wird der Kolben wie in Fig 6 gezeigt mit einer Spitze 19 ausgebildet, die von dessen Stirnseite herausragt. Diese kann z B aus der Spitze eines zylindrischen Gummikörpers bestehen, der in einer entsprechenden Ausnehmung im Kolben eingesetzt ist. Der zylindrische Gummikörper mit der Spitze 19 kann dabei in einem Stück mit der Dichtungsscheibe 16 ausgebildet sein.

In Fig 7 ist eine Düse gemäss der Erfindung mit einem Kolben 9 gemäss Fig 6 während Abfüllen der beabsichtigten Produktmenge in einer unter der Düsenöffnung gelegenen Verpakkung 2 gezeigt. Der Kolben 9 ist dabei in einer Lage gezeigt, wenn er gerade in die Öffnung 10 hineinragt, wobei Produktstücke, die dann den Öffnungsrand passieren sollen, infolge der Schneidefunktion zwischen dem Kolben 9 und dem Rand effektiv abgeschnitten werden.

Die oben beschriebenen Ausführungsformen des Kolbens und der Führung desselben bewirkt immer einen genauen Sitz zwischen Kolben und dem Rand der Öffnung 10 zum Erzielen einer effektiven Schneidewirkung. Dieses im wesentlichen unabhängig von Temperatur und Verschleissgrad. Bei Sterilisation liegt dabei kein Problem mit einer Vorrichtung gemäss der Erfindung vor.

Durch Anwendung der Erfindung kann man somit, da der Wärmedehnungskoeffizient nicht mehr so kritisch ist, Material mit zweckmässiger Härte zur guten Schneidwirkung wählen, das auch lange Standzeit hat. Es kann dabei auch möglich sein, billigeres Material zu wählen als was bisher möglich war.

In einer Prototypausführung sind Kolben aus TORLON und POLYSULFON mit sehr gutem Ergebnis, u a bezüglich der Schneidwirkung, benutzt worden.

Die oben beschriebenen und als Beispiele gezeigten Ausführungen können in mehreren Hinsichten innerhalb des Rahmens der Erfindung variiert werden. Somit kann eine Düse gemäss dem Obenstehenden mit beliebig vielen Kolben 9 und Öffnungen 10 ausgefürht werden und mit gewünschter gegenseitigen Anbringu ng. Das Vorspannungsglied kann beliebig ausgeführt werden und bei einem geschlitzten Kolben z B durch eine Federwirkung der Schenkel des Kolbens ersetzt werden. Ausser mit einer Spitze kann der Kolben abhängig des aktuellen Produktes mit mehreren beliebig angebrachten Spitzen mit derselben oder verschiedenen Grössen versehen werden oder mit einer auf einer anderen Weise bewirkten Unregelmässigkeit der Kolbenfläche, die das Loslassen des Produkts von der Fläche erleichtert. Geteilte Kolben mit Führungen gemäss der Erfindung können ausser bei Abfülldüsen der gezeigten Ausführung auch bei anderen Düsen o ä Vorrichtungen benutzt werden, wie es dem Fachmann offenbar ist.

## Patentansprüche

1. Düse mit mindestens einer verschliessbaren Düsenöffnung (10), besonders eine Abfulldüse (5) für Abfüllmaschinen u ä für flüssige Erzeugnisse, mit einem als Kolben ausgebildeten Ventilkörper, der zwischen einer zurückgezogenen Lage, in der die Öffnung freigegeben wird, und einer vorgeschobenen Lage, in der der Kolben (9) in die Öffnung hineinragt und dieselbe vollständig verschliesst, hin- und herbewegbar ist, **gekennzeichnet** durch eine Führung (14) für den Kolben (9), mit mindestens zwei Führungsflächen, die zur genauen Führung des Kolbens in die Düsenöffnung (10) hinein mit zwei im wesentlichen gegenüberliegenden Flächen am Kolben zusammenwirken, dass der Kolben (9) in axialer Richtung geteilt oder geschlitzt ist und dass Vorspannungsglieder (13) angeordnet sind, um die Kolbenhälften von einander zum dichtenden Abstützen an den Wänden der Düsenöffnung (10) wegzupressen.

2. Düse nach Anspruch 1, **dadurch gekennzeichnet**, dass der Kolben (9) in einer axialen Ebene geteilt oder geschlitzt ist, die sich zwischen den genannten, einander gegenüberliegenden und mit den genannten Führungsflächen zusammenwirkenden Flächen des Kolbens erstrecken.

3. Düse nach Anspruch 1 oder 2, **dadurch gekennzeichnet**, dass die Führungsflächen dieselbe Form wie die Wände der Düsenöffnung haben und in dieselben stufenlos übergehen.

4. Düse nach einem der Ansprüche 1 bis 3, **dadurch gekennzeichnet**, dass die Führung eine den Kolben umschliessende und sich an die Düsenöffnung anschliessende Führungshülse (14) umfasst und dass die Wände der Hülse mit durch den Kolben (9) in der vorgeschobenen Lage derselben verschliessbaren Öffnungen (15) ausgebildet sind.

5. Düse nach einem der Ansprüche 1 bis 4, **gekennzeichnet** durch ein Dichtungselement (16) zum Verhindern von Leckage durch die Düsenöffnung (10) durch die Trennung bzw den Schlitz des Kolbens.

6. Düse nach Anspruch 5, **dadurch gekennzeichnet**, dass das Dichtungselement eine zwischen den Kolbenhälften angeordnete Gummidichtung (16) umfasst, die sich genau an die Form der äusseren Begrenzungsflächen des Kolbens (9) anschliesst, mindestens am ausserhalb der Führung (14) liegenden Teil des Kolbens.

7. Düse nach Anspruch 6, **dadurch gekennzeichnet,** dass das Dichtungselement die Form einer Gummischeibe (16) mit lagebestimmenden Vorsprüngen (17) hat, und dass die Kolbenhälften mit entsprechenden Ausnehmungen ausgebildet sind.

8. Düse nach Anspruch 7, **dadurch gekennzeichnet,** dass die Gummischeibe (16) am äusseren Ende des Kolbens (9) einen dickeren Abschnitt aufweist, der in eine oder mehrere, ausserhalb der Stirnseite des Kolbens hervorspringende Spitzen (19) o ä übergeht.

9. Düse nach Anspruch 5 und mit einem Kolben (9), dessen vordere Ende geschlitzt ist, **dadurch gekennzeichnet**, dass das Dichtungselement aus einem Gummiring gebildet ist, der den hinteren, nicht-geschlitzten Teil des Kolbens umschliesst und in der vorgeschobenen Lage des Kolbens mit einer hülsenförmigen Kolbenführung (14) dichtend zusammenwirkt.

10. Düse nach einem der Ansprüche 1 bis 9, **dadurch gekennzeichnet**, dass die Vorspannungs glieder ein zwischen den Kolbenhälften angeordnetes Federelement (13) umfassen.
